# FASCICULE DE BREVET EUROPEEN

(11) **EP 1 437 209 B1**
(45) Date de publication et mention de la délivrance du brevet: **16.08.2006**
(21) Numéro de dépôt: 03029548.9
(22) Date de dépôt: 22.12.2003
(51) Int. Cl.: B28D 5/00, B28D 5/04

(54) **Dispositif de sciage par fil**
Drahtsägevorrichtung
Wire sawing device

(30) Priorité: 13.01.2003 CH 432003; 18.07.2003 CH 12632003
(43) Date de publication de la demande: 14.07.2004
(73) Titulaire: HCT Shaping Systems SA, 1033 Cheseaux (CH)
(72) Inventeur: Muller, Andreas, 6353 Weggis (CH); Bortnikov, Alexander, 124365 Moscow (RU)
(74) Mandataire: Micheli & Cie SA

(56) Documents cités:
- US-A- 6 119 673
- PATENT ABSTRACTS OF JAPAN vol. 1998, no. 02, 30 janvier 1998 (1998-01-30) -& JP 09 272122 A (SUMITOMO METAL IND LTD), 21 octobre 1997 (1997-10-21)
- PATENT ABSTRACTS OF JAPAN vol. 2002, no. 11, 6 novembre 2002 (2002-11-06) & JP 2002 205255 A (DENSO CORP), 23 juillet 2002 (2002-07-23)
- PATENT ABSTRACTS OF JAPAN vol. 016, no. 111 (M-1223), 18 mars 1992 (1992-03-18) -& JP 03 281309 A (OSAKA TITANIUM CO LTD), 12 décembre 1991 (1991-12-12)

## Description

La présente invention concerne un dispositif de sciage par fil selon la préambule de la revendication 1.

un tel dispositif est décrit par le document JP 9 272 122 A.

Des dispositifs de sciage par fil du type précité avec déplacement des fils de la nappe de fil ou de la pièce à scier sont déjà connus, spécialement dans l'industrie des composants électroniques des ferrites, des quartz et silices, pour l'obtention en tranches fines de matériaux tels que le silicium poly- ou monocristallin ou de nouveaux matériaux tels que GaAs, InP, GGG ou également le quartz, le saphir synthétique, des matériaux céramiques. Le prix élevé de ces matériaux rend le sciage par fil plus attractif comparativement à d'autres techniques comme le sciage par disque diamanté.

Dans les dispositifs connus, la zone de sciage est constituée d'un ensemble d'au moins deux cylindres placés parallèlement. Ces cylindres, appelés guide-fils, sont gravés avec des gorges définissant l'intervalle entre les fils de la nappe, soit l'épaisseur des tranches. La pièce à scier est fixée sur une table support qui se déplace perpendiculairement à la nappe de fils. La vitesse de déplacement définit la vitesse de coupe. Le renouvellement du fil, ainsi que le contrôle de sa tension se fait dans une partie appelée zone de gestion du fil située en dehors de la zone de sciage proprement dite. L'agent qui régira la découpe est soit un abrasif fixé sur le fil, soit un abrasif libre amené sous forme de barbotine. Le fil n'agit que comme transporteur. Lors de la découpe en tranches fines de la pièce à scier, le fil tendu est à la fois guidé et tracté par les cylindres guide-fils.

Pour de nombreuses applications, les tranches sciées ou wafers sont d'une très faible épaisseur par rapport au diamètre de la pièce à scier. Les tranches sciées présentent donc une flexibilité notable et peuvent fléchir et se courber pour entrer en contact avec des tranches voisines. Ces fléchissements sont nuisibles pour la précision et la planéité de la découpe et peuvent induire des ondulations, stries et irrégularités indésirables sur la surface des tranches sciées. Ces irrégularités, même de quelques micromètres suffisent à rendre inutilisables les tranches pour certaines applications, telles que le silicium pour l'industrie solaire et des semi-conducteurs. Les déformations des tranches peuvent même induire des microcassures et cassures, surtout près de la fixation des tranches à leur support.

En outre, les variations dans la position des tranches et dans la largeur des interstices de sciage sont susceptibles d'influencer l'apport et la distribution d'abrasif libre dans les interstices de sciages, ce qui entraîne à son tour des variations de l'épaisseur des tranches, de la vitesse de sciage et de l'usure du fil, donc une augmentation supplémentaire des irrégularités de la surface des tranches obtenues, ainsi qu'un risque accru de rupture du fil.

En cas de rupture du fil, il est très difficile, voire impossible, de réparer le fil et de le faire pénétrer à nouveau entre des tranches qui se touchent ou dont l'interstice de sciage est devenu très faible. Il est alors nécessaire de jeter la pièce à scier en cas de rupture du fil et de recommencer le sciage avec une nouvelle pièce, ce qui occasionne une perte considérable de matériaux souvent très onéreux et de temps de sciage.

Le document JP 9272122 A et son abrégé anglais décrivent un dispositif de sciage du type précité qui comprend une plaque de pression montée sur une plaque de support qui peut être déplacée verticalement grâce à un mécanisme d'actionnement à vérins. Une pièce à scier est coupée sur une distance initiale par une nappe de fils et ensuite mise en contact avec la plaque de pression qui est sollicitée contre la pièce à scier pendant le sciage pour prévenir l'apparition de fissures sur les tranches sciées.

La présente invention a pour but d'obtenir un dispositif de sciage permettant encore d'augmenter la qualité et le fonctionnement du sciage et le dispositif de sciage selon l'invention comprend à cet effet les caractéristiques figurant à la revendication indépendante.

Grâce à ces caractéristiques, il est possible d'obtenir des tranches d'une grande planéité, sans ondulations, stries et irrégularités indésirables. Les microcassures et cassures sont complètement évitées.

Du fait que les interstices de sciage sont maintenus à largeur constante, on obtient un apport et une distribution en abrasif libre régulier, donc un sciage régulier sans ondulations et à vitesse constante d'une fente de sciage à la suivante.

Le fil est en outre usé de façon régulière, il est donc moins sujet à des ruptures. Au cas ou une rupture devra apparaître, le dispositif selon l'invention peut également contribuer à une réparation facile du fil et à un replacement du fil dans les interstices de sciage, donc à éviter le rejet de la pièce à scier suite à une rupture du fil.

Grâce aux caractéristiques revendiquées, le dispositif de maintien permet un fonctionnement particulièrement efficace et fiable et une construction simple et peu onéreuse.

Selon un autre mode d'exécution, les organes de maintien comportent un liquide épais ou un gel d'une densité plus élevée que le liquide d'usinage utilisé, le liquide épais ou le gel étant contenu dans un bac maintenu dans la position active de façon telle que ladite portion des tranches est au moins partiellement immergée dans le liquide épais ou le gel pour que les tranches soient immobilisées.

Ces caractéristiques du dispositif de maintien permettent d'obtenir une solution originale et peu coûteuse pour remédier aux inconvénients d'ondulations et d'irrégularités de surface précitées.

En variante, le dispositif de maintien peut également comprendre en tant qu'organes de maintien des éléments de séparation destinés à être introduits au moins partiellement dans les interstices de sciage entre les tranches pour maintenir ces dernières, ces éléments de séparation étant montés sur au moins un support.

Grâce à ces caractéristiques, l'écart entre les tranches peut être maintenu constant très précisément, même en cas de forces extérieures agissant sur les tranches en voie de sciage.

Favorablement, les éléments de séparation sont constitués par des fils, des bandes, des lames ou des parois d'une épaisseur adéquate pour pouvoir être introduits dans lesdits interstices de sciage.

Le maintien et la séparation des tranches sciées sont ainsi réalisés de façon simple et efficace.

Selon un mode d'exécution avantageux, ledit au moins un support est agencé dans au moins un bac monté sur ledit bâti.

Ces caractéristiques permettent une intégration facilitée des tranches sciées dans une chaîne de production.

D'autres avantages ressortent des caractéristiques exprimées dans les revendications dépendantes et de la description exposant ci-après l'invention plus en détail à l'aide de dessins qui représentent schématiquement et à titre d'exemple plusieurs modes d'exécution et variantes.

La figure 1 est une vue de face d'un premier mode d'exécution de l'invention.
La figure 2 est une vue partielle agrandie de face de ce premier mode d'exécution.
La figure 3 est une vue de côté du dispositif de maintien de la figure 2.
La figure 4 est une vue partielle de face d'un second mode d'exécution.
Les figures 5 et 6 représentent un troisième mode d'exécution en vue de face partielle et en perspective partielle.
La figure 7 est une vue partielle de face d'une variante combinant les premier et troisième modes d'exécution.
Les figures 8 et 9 illustrent un quatrième mode d'exécution en perspective et en vue partielle de face.
Les figures 10 à 13 représentent un cinquième mode d'exécution en perspective, en vue de côté, en vue de face au début et à la fin du sciage.
La figure 14 montre une variante du mode d'exécution précédent.

En référence aux figures 1 à 3, le dispositif de sciage selon le premier mode d'exécution comprend un bâti 10 et des cylindres guide-fils 11, 12, ici au nombre de deux, montés sur ce bâti avec leurs axes disposés parallèlement, étant bien entendu que le dispositif pourrait avoir plus que deux cylindres guide-fils.

Le fil 14 est déroulé d'une bobine débitrice, non illustrée, et ensuite enroulé autour des cylindres guide-fils selon tout mode d'enroulement possible pour former au moins une nappe de fils 15 parallèles dans une zone de sciage. Le fil est ensuite récupéré dans un dispositif adéquat non illustré, tel qu'une bobine réceptrice ou un bac de récupération.

Une, deux ou davantage de pièces à scier 17, telles que des lingots en un matériau dur, sont montées sur une table support 18 par l'intermédiaire d'un support temporaire 19.

Cette table support 18 peut être déplacée verticalement selon la direction Z grâce à une colonne 21 et un moteur 20 pour mettre en appui les pièces à scier 17 contre la nappe de fils 15.

La périphérie des cylindres guide-fils 11, 12 est gravée avec des gorges qui définissent l'intervalle entre les fils voisins de la nappe de fils 15, donc l'épaisseur des tranches sciées. Ces dernières sont séparées les unes des autres par des fentes ou interstices de sciage.

Le fil 14 est tendu et à la fois guidé et tracté par les cylindres guide-fils pour se déplacer selon un mouvement alternatif en va-et-vient ou continu. Ce fil est favorablement constitué d'acier à ressort d'un diamètre compris entre 0,1 et 0,2 mm afin de scier des blocs de matériaux dures ou de composition plus particulière, tels que silicium, céramique, composés des éléments des groupes III-V et II-VI, GGG (Grenat à Gadolinium-Gallium), saphir, etc., en tranches de 0,1 à 5 mm d'épaisseur environ. L'agent abrasif est un produit du commerce et peut être du diamant, du carbure de silicium, de l'alumine, etc., sous forme fixée au fil ou sous forme libre en suspension dans un liquide qui sert de transporteur aux particules de l'abrasif.

Le dispositif de sciage est, conformément à l'invention, muni d'un dispositif de maintien 22 agencé de façon à maintenir, au cours du sciage, les tranches 23 partiellement ou entièrement sciées sensiblement parallèles entre elles et de façon à ce que la largeur des interstices de sciages 24 soit conservée sensiblement constante pendant le sciage des tranches.

Le dispositif de maintien 22 comprend à cet effet des organes de maintien 25 susceptible de coopérer avec au moins une portion 26 des tranches en voie de sciage. Cette portion 26 est ici à l'opposée de la partie 27 de la pièce à scier 17 par laquelle cette dernière est fixée à la table support 18.

Ces organes de maintien 25 comprennent dans le mode d'exécution des figures 1 à 3 une barre longitudinale 30 par pièces à scier s'étendant le long de cette dernière suivant une direction sensiblement perpendiculaire aux fils de la nappe de fils 15. Les barres 30 sont munies de revêtements 31 en élastomère destinées à être appliqués contre les tranches des pièces à scier.

Chaque barre 30 est montée pivotante suivant un axe de pivotement 32 parallèle aux cylindres guide-fils 11, 12 sur des traverses 33. Ainsi, les revêtements 31 peuvent s'adapter de façon optimale à la pièce à scier 17. Les traverses 33 coulissent sur des tiges 34 servant d'éléments de guidage solidaires de la table support 18. Des moyens élastiques sous forme de ressorts à boudins 35 sollicitent les traverses 33 et les barres longitudinales 30 en direction d'une part des pièces à scier 17 et d'autre part de butées stationnaires 40 solidaires du bâti 10.

Lorsque les pièces à scier sont dans une position haute écartées de la nappe de fils 15, les traverses 33 s'appuient sur les butées stationnaires 40, et les organes de maintien 25 sont dans cette position inactive écartée des pièces à scier 17.

Ces pièces à scier 17 sont pour le sciage abaissées pour entrer en contact avec la nappe de fils 15. Après le sciage d'une distance minimale, d'un centimètre par exemple, les revêtements en élastomère 31 entrent en contact avec les pièces à scier et maintiennent dans cette position active les tranches sciées fermement en place grâce à l'action des ressorts 35, les butées stationnaires 40 étant alors séparées des traverses 33. Des vis de réglage 41 prévus sur ces butées stationnaires 40 permettent de déterminer exactement la position dans laquelle, les organes de maintien 25 entrent en action.

Le sciage peut ensuite se poursuivre jusqu'à l'extrémité opposée de la pièce à scier, tandis que les tranches sciées 23 sont maintenues en position, permettant d'éviter des ondulations, stries et autres irrégularités dues à des déplacements transversaux des tranches. Les fentes ou interstices de sciage 24 présentent une largeur constante permettant une alimentation régulière en particules d'abrasif et une vitesse de sciage constante.

Le mode d'exécution illustré à la figure 4 est similaire à celui des figures 1 à 3, si ce n'est que le dispositif de maintien 22 est d'un type différent. En effet, les organes de maintien 25 comprennent dans ce cas un liquide épais ou un gel 45 d'une densité plus élevée que le liquide d'usinage utilisé. Ce liquide épais ou gel est contenu dans un bac 46 qui est fixé sur les traverses 33 montées coulissantes sur les tiges 34. On pourra par exemple utiliser des silicones d'une viscosité adéquate.

Les traverses 33 sont soumises à l'action des ressorts à boudins 35 et bloquées en position active par des rondelles d'arrêt 47 de façon que la portion inférieure 26 des tranches est au moins partiellement immergée dans le liquide épais ou le gel qui pénètre partiellement dans les interstices de sciage 24 et immobilise ainsi les tranches sciées en position parallèle.

Un troisième mode d'exécution illustré aux figures 5 et 6 comprend en tant qu'organe de maintien 25 des éléments de séparation destinés à être introduits au moins partiellement dans les interstices 24 entre les tranches 23 pour maintenir ces dernières. Dans le mode illustré, une série de fils 50 est tendue sur un cadre 51 et agencée de façon parallèle aux fils de la nappe de fils 15. En position active, ces fils 50 sont introduits dans les interstices de sciage 24 entre les tranches 23 pour maintenir exactement l'écart entre ces dernières. Le cadre 51 coopère dans une position inactive avec les butées stationnaires 40 pour écarter les fils 50 de la pièce à scier contre l'effet des ressorts 35. Lorsque l'ensemble table support 18, pièces à scier 17, tiges 34 et le cadre 51 descend vers la position active et le sciage commence, le cadre 51 s'appuie sur les rondelles d'arrêt 47 prévues sur les tiges 34 et reste ainsi dans une position fixe par rapport aux pièces à scier 17 de façon à coopérer avec la portion inférieure 26 des pièces à scier. Les fils 50 pourront également être remplacés par des lames, rubans, bandes, parois d'une épaisseur adéquate pour pouvoir être introduits dans les interstices de sciage 24 des tranches qui sont ainsi maintenues en position sans se toucher mutuellement.

La variante illustrée à la figure 7 est une combinaison des dispositifs de maintien 22 selon le premier et le troisième mode d'exécution. Cette variante comprend en tant qu'organes de maintien 25 d'une part, deux barres longitudinales 30 avec des revêtements 31 en élastomère sollicités contre les pièces à scier 17 grâce aux ressorts 35, et d'autre part, un cadre 51 avec des fils 50 qui sont disposés à l'intérieur des interstices de sciage 24. Le cadre 51 est fixé par l'intermédiaire de pièces intercalaires 52 sur les traverses 33 qui coopèrent avec les ressorts 35 et les butées stationnaires 40. Cette variante est particulièrement efficace puisqu'elle assure un maintien double des tranches sciées par appui extérieur et par intercalation de fils.

Les autres composants de ce dispositif de sciage et son fonctionnement restent similaires au premier mode d'exécution.

Le quatrième mode d'exécution illustré aux figures 8 et 9 comprend un dispositif de maintien 22 comportant un cadre 60 en forme de U. Les branches longitudinales 61 de ce cadre sont destinées à s'appliquer latéralement contre les tranches sciées 23 de la pièce à scier 17 par l'intermédiaire de pièces élastiques 62. La force d'application et de maintien pourra être obtenue grâce à un dispositif pneumatique 63 comportant un conduit d'entrée 64 et des conduits internes 65 permettent de gonfler les pièces élastiques 62. La force d'application pourra également être obtenue par d'autres moyens, tels qu'un serrage mécanique des branches longitudinales 61 l'une vers l'autre au moyen d'une commande mécanique, pneumatique ou hydraulique.

Lors d'une rupture du fil, le cadre 60 pourra être mis en place aisément grâce à la poignée 66 et ensuite bloqué par application du serrage.

Après réparation du fil, ce dernier peut être disposé dans les interstices de sciage 24, puisque la largeur de ces derniers est restée constante. Après enlèvement des cadres 60, le sciage peut être poursuivi. Sans le dispositif de maintien 22, il serait impossible d'enfiler à nouveau le fil dans les interstices de sciage et la pièce devrait donc être jetée.

Un cinquième mode d'exécution est illustré aux figures 10 à 13. Dans ce mode d'exécution le dispositif de maintien 22 est monté sur le bâti 10 du dispositif de sciage et comprend un bac 70 dont le fond et/ou les parois peuvent être ajourés ou munis d'un écoulement de façon que le liquide de sciage et l'abrasif puissent être évacués du bac. Ce bac est maintenu grâce à des éléments de fixation 71 sur le bâti 10 et muni d'éléments de séparation 72 destinés à être introduits dans les interstices de sciage 24 entre les tranches sciées 23 pour maintenir exactement l'écart entre ces dernières.

Les éléments de séparation 72 sont dans ce mode d'exécution constitués par une série de fils 73 tendus sur un cadre 74. Le mode d'exécution représenté possède deux cadres 74 superposés, mais tout autre nombre de cadres de 1 à 5 pourra être monté dans le bac 70.

Ainsi, le sciage peut être effectué jusqu'au support temporaire 19 (figure 13), tandis que les tranches sciées 23 sont maintenues avec un écart régulier, ce qui assure une grande qualité du produit sans ondulations, stries et irrégularités. En outre les tranches sciées sont déjà séparées les unes des autres, ce qui permet des traitements et un conditionnement ultérieur facilités.

Ces tranches pourront, par exemple, être enlevées du dispositif de sciage directement dans le bac 70.

Selon une variante favorable illustrée à la figure 14, deux tiroirs 81, 82 pourront être logés de façon coulissante dans un bac 80 fixé sur le bâti 10.

Chacun des tiroirs contient un dispositif de maintien 22 pour les tranches de l'un ou de l'autre des lingots 17 sciés.

Le fond et les parois latérales de ces tiroirs 81, 82 pourront être ajourés pour l'écoulement du liquide de sciage. Ce dernier pourra être retenu dans le bac 80 et évacué par un écoulement 84 avec une vanne 85.

Le dispositif de maintien 22 comprend également des éléments de séparation 72 destinés à être introduits dans les interstices de sciage. Ces éléments de séparation peuvent être constitués par des fils horizontaux, obliques et/ou diagonaux tendus sur un, deux ou plusieurs cadres 86. Les fils pourront ainsi constituer deux nappes de fils croisés.

Les éléments de séparation pourront également être constitués par des parois verticales fixées aux parois latérales des tiroirs. Après sciage, les tiroirs 81, 82 avec les tranches sciées de chacun des lingots pourront être ôtés du dispositif de sciage.

Il est bien entendu que les modes de réalisation décrits ci-dessus ne présentent aucun caractère limitatif et qu'ils peuvent recevoir toutes modifications désirables à l'intérieur du cadre tel que défini par la revendication 1, En particulier, une, deux ou plusieurs tables support 18 pourront supporter une ou plus de deux pièces à scier 17.

Le mouvement relatif entre la ou les tables support 18 et la nappe de fils 15 pourra également être réalisé par déplacement de la nappe de fils et par tout moyens mécaniques, pneumatiques, hydrauliques adéquats. Le mouvement de sciage pourra également être réalisé dans toute autre direction spatiale que la verticale.

Le premier mode d'exécution des figures 1 à 3 pourra également comporter des moyens de serrage latéraux au lieu des moyens verticaux.

Le dispositif de maintien 22 pourra être adapté à la forme de la pièce à scier. Dans le cas d'une section circulaire de cette pièce, le maintien pourra être obtenu par une barre 30 s'adaptant à la surface cylindrique.

La commande de la force d'application pourra être réalisée par tout moyens mécaniques, pneumatiques et hydrauliques avec ou sans butées stationnaires.

Le cadre 51 de la figure 6 avec ses fils ou bandes pourra également être monté au-dessus de la figure 4 du bac 46, combinant le second et le troisième modes d'exécution.

Plusieurs organes de maintien 25, tels que les cadres 51 ou 60 pourront être superposés pour assurer un maintien parfait dans des conditions de sciage très difficiles.

Les éléments de séparation 72 prévus dans le bac 70 ou dans les tiroirs 80 pourront être de toute nature fils horizontaux, obliques, diagonaux, parois complètes ou partielles, bandes transversales, etc..

## Revendications

1. Dispositif de sciage par fil comprenant au moins une nappe de fils (15) tendue entre au moins deux cylindres guide-fils (11, 12) et maintenue en position par des gorges prévues sur la surface desdits cylindres guide-fils (11, 12) qui définissent l'intervalle entre les fils de ladite nappe de fils, donc l'épaisseur des tranches (23) sciées séparées les unes des autres par des interstices de sciage (24), les fils étant susceptibles de se déplacer selon un mouvement alternatif ou continu en appui contre au moins une pièce à scier (17) fixée sur une table support (18), des moyens (20, 21) étant prévus pour effectuer un mouvement d'avance relatif entre la pièce à scier (17) et la nappe de fils (15), le dispositif de sciage comprenant un dispositif de maintien (22) avec des organes de maintien (25) susceptibles de coopérer avec au moins une portion des tranches en voie de sciage pour maintenir, au cours du sciage, les tranches (23) partiellement ou entièrement sciées parallèles entre elles, des éléments de guidage (34) étant agencés sur la table support (18) et les organes de maintien (25) étant montés de façon mobile sur ces éléments de guidage (34) pour être déplacés d'une position inactive vers une position active dans laquelle ils coopèrent avec les tranches (23) en cours de sciage, et vice versa, les organes de maintien (25) étant sollicités par des éléments élastiques (35) en direction de butées stationnaires (40), **caractérisé par le fait que** les organes de maintien (25) sont, d'une part dans la position inactive, en appui contre les butées stationnaires (40) et, d'autre part dans la position active, écartés des butées stationnaires (40) pour coopérer avec la ou les pièces à scier (17), **par le fait que** les organes de maintien (25) comprennent au moins une barre (30) s'étendant le long de la pièce à scier (17) suivant une direction sensiblement parallèle aux cylindres guide-fils (11, 12), cette barre (30) étant munie d'au moins un revêtement (31) en élastomère destiné à être appliqué contre les tranches (23) de la pièce à scier, et **par le fait que** ladite barre (30) est montée pivotant suivant un axe de pivotement (32) parallèle aux cylindres guide-fils (11, 12) sur des traverses (33) montés de façon coulissante sur les éléments de guidage (34).

2. Dispositif de sciage selon la revendication 1, **caractérisé par le fait que** les organes de maintien (25) comportent un liquide épais ou gel (45) d'une densité plus élevée que le liquide d'usinage utilisé, le liquide épais ou gel (45) étant contenu dans un bac (46) maintenu dans la position active telle que ladite portion (26) des tranches est au moins partiellement immergée dans le liquide épais ou le gel (45) de façon que les tranches (23) soient immobilisées.

3. Dispositif de sciage selon la revendication 1, **caractérisé par le fait que** le dispositif de maintien (22) comprend en tant qu'organe de maintien (25) des éléments de séparation (50, 72) destinés à être introduits au moins partiellement dans les interstices de sciage (24) entre les tranches (23) pour maintenir ces dernières, ces éléments de séparation étant montés sur au moins un support (51, 74, 86), **par le fait que** les éléments de séparation sont constitués par des fils (50, 73), des bandes, des lames ou des parois d'une épaisseur adéquate pour pouvoir être introduits dans lesdits interstices de sciage (24) et **par le fait que** ledit au moins un support (51) est monté sur la table support (18) et peut être déplacé de la position inactive vers la position active.

4. Dispositif de sciage selon la revendication 3, **caractérisé par le fait que** ledit au moins un support (51) est monté au-dessus de ladite barre (30).

5. Dispositif de sciage selon les revendications 2 et 3, **caractérisé par le fait que** ledit au moins un support (51) est monté au-dessus dudit bac (46).

6. Dispositif de sciage selon la revendication 3, **caractérisé par le fait que** ledit au moins un support (51, 74, 86) est agencé dans au moins un bac (70, 80) monté sur ledit bâti (10).

7. Dispositif de sciage selon la revendication 6, **caractérisé par le fait qu'**il comprend au moins deux supports (86) agencés dans au moins deux tiroirs (81) montés de façon coulissante dans le bac (80).

8. Dispositif selon la revendication 3, **caractérisé par le fait que** les fils (50, 73) sont tendus sur le support (74, 86) suivant des directions horizontales et/ou obliques pour former des nappes de fils croisées.

9. Dispositif de sciage selon la revendication 1, **caractérisé par le fait que** le dispositif de maintien (22) comprend un cadre (60) en forme de U dont les branches longitudinales (61) sont destinées à s'appliquer latéralement contre les tranches (23) sciées par l'intermédiaire de pièces élastiques (62).

## Claims

1. Wire sawing device comprising at least one layer (15) of wires stretched out between at least two wire guide cylinders (11, 12) and held in position by grooves provided on the surface of said wire guide cylinders (11, 12) and defining the interval between the wires of said layer of wires, and hence the thickness of the sawed slices (23) being separated from each other by sawing gaps (24), the wires being adapted to move with alternating or continuous movement while bearing against at least one piece (17) to be sawed and held fixed on a support table (18), means (20, 21) being provided to accomplish a forward movement of the piece (17) to be sawed relative to the layer (15) of wires, the sawing device comprising a holding device (22) with holding members (25) adapted to coact with at least a portion of the slices being sawed, in order to maintain the partially or completely sawed slices (23) parallel to each other during the sawing, guide elements (34) being arranged on the support table (18) and the holding members (25) being mounted movably on these guide elements (34) so as to be moved from an inactive position toward an active position in which they coact with the slices (23) in the course of sawing, and vice versa, the holding members (25) being urged by resilient elements (35) in the direction of stationary abutments (40), **characterised by** the fact that the holding members (25) on the one hand are bearing against the stationary abutments (40) when in the inactive position, and on the other hand are spaced away from the stationary abutments (40) when in the active position, to coact with the piece or pieces (17) to be sawed, by the fact that the holding members (25) comprise at least one bar (30) extending along the piece (17) to be sawed, in a direction substantially parallel to the wire guide cylinders (11, 12), this bar (30) being provided with at least one coating (31) of elastomer intended to be applied against the slices (23) of the piece to be sawed, and by the fact that said bar (30) is mounted so as to swivel about a swivel axis (32) parallel to the wire guide cylinders (11, 12), onto crosspieces (33) mounted slidingly onto the guide elements (34).

2. Sawing device according to claim 1, **characterised by** the fact that the holding members (25) comprise a thick liquid or a gel (45) of a higher density than the machining liquid used, the thick liquid or gel (45) being contained in a vat (46) that in the active position is held so that said portion (26) of the slices is at least partially immersed into the thick liquid or the gel (45) so that the slices (23) are immobilised.

3. Sawing device according to claim 1, **characterised by** the fact that the holding device (22) comprises, as the holding members (25), separation elements (50, 72) intended to be at least partially introduced into the sawing gaps (24) between the slices (23) in order to hold the latter, these separation elements being mounted onto at least one support (51, 74, 86), by the fact that the separation elements are constituted by wires (50, 73), strips, blades, or walls of a thickness suitable for them to be introduced into said sawing gaps (24), and by the fact that said at least one support (51) is mounted onto the support table (18) and can be moved from the inactive position toward the active position.

4. Sawing device according to claim 3, **characterised by** the fact that said at least one support (51) is mounted above said bar (30).

5. Sawing device according to claims 2 and 3, **characterised by** the fact that said at least one support (51) is mounted above said vat (46).

6. Sawing device according to claim 3, **characterised by** the fact that said at least one support (51, 74, 86) is arranged in at least one vat (70, 80) mounted onto said frame (10).

7. Sawing device according to claim 6, **characterised by** the fact that it comprises at least two supports (86) arranged in at least two drawers (81) mounted slidingly into the vat (80).

8. Device according to claim 3, **characterised by** the fact that the wires (50, 73) are stretched out over the support (74, 86) in horizontal and/or oblique directions to form crossed layers of wires.

9. Sawing device according to claim 1, **characterised by** the fact that the holding device (22) comprises a U-shaped frame (60) whose longitudinal branches (61) are intended to be applied through resilient elements (62), laterally against the sawed slices (23).

## Patentansprüche

1. Drahtsägevorrichtung mit zumindest einer Drahtschicht (15), die zwischen zumindest zwei Drahtführungszylindern (11, 12) aufgespannt und in ihrer Lage durch Rillen gehalten wird, die auf der Oberfläche der Drahtführungszylinder (11, 12) angebracht sind und den Abstand zwischen den Drähten der Drahtschicht und somit die Dicke der gesägten Scheiben (23) definieren, die voneinander durch Sägespalte (24) getrennt sind, wobei die Drähte einer Hin- und Her- oder einer kontinuierlichen Bewegung folgend und an das zumindest eine zu sägende Werkstück (17) angedrückt bewegt werden können, das auf einem Auflagetisch (18) befestigt ist, Mittel (20, 21) vorgesehen sind, um eine relative Vorschubbewegung zwischen dem zu sägenden Werkstück (17) und der Drahtschicht (15) zu bewirken, die Sägevorrichtung eine Haltevorrichtung (22) mit Halteorganen (25) umfasst, die in der Lage sind, mit zumindest einem Abschnitt der im Sägen begriffenen Scheiben zusammenzuwirken, um während des Sägens die teilweise oder ganz gesägten Scheiben (23) parallel zueinander zu halten, Führungselemente (34) auf dem Auflagetisch (18) angeordnet und die Halteorgane (25) beweglich auf diesen Führungselementen (34) angebracht sind, um von einer passiven Position zu einer aktiven Position verschoben zu werden, in der sie mit den beim Sägen befindlichen Scheiben (23) zusammenwirken, und umgekehrt, und die Halteorgane (25) durch federnde Elemente (35) zu stationären Anschlägen (40) hin gedrückt werden, **dadurch gekennzeichnet, dass** die Halteorgane (25) einerseits an den stationären Anschlägen (40) ruhen, wenn sie sich in der passiven Position befinden, und andererseits von den stationären Anschlägen (40) weggespreizt sind, um mit dem oder den zu sägenden Werkstücken (17) zusammenzuwirken, wenn sie sich in der aktiven Position befinden, **dadurch**, dass die Halteorgane (25) zumindest einen Stab (30) umfassen, der sich in einer zu den Drahtführungszylindern (11, 12) im Wesentlichen parallelen Richtung dem zu sägenden Werkstück (17) entlang erstreckt, wobei dieser Stab (30) mit zumindest einer Elastomerbeschichtung (31) versehen ist, die dafür bestimmt ist, gegen die Scheiben (23) des zu sägenden Werkstücks gedrückt zu werden, und **dadurch**, dass der Stab (30) schwenkbar um eine zu den Drahtführungszylindern (11, 12) parallele Schwenkachse (32) auf Querträger (33) montiert ist, die gleitend auf die Führungselemente (34) montiert sind.

2. Sägevorrichtung nach Anspruch 1, **dadurch gekennzeichnet, dass** die Halteorgane (25) eine dicke Flüssigkeit oder ein Gel (45) einer Dichte umfassen, die höher als die der verwendeten Verarbeitungsflüssigkeit ist, wobei die dicke Flüssigkeit bzw. das Gel (45) in einem Gefäss (46) enthalten ist, das in der aktiven Position so gehalten wird, dass der benannte Abschnitt (26) der Scheiben zumindest teilweise in die dicke Flüssigkeit bzw. das Gel (45) eintaucht, so dass die Scheiben (23) immobilisiert werden.

3. Sägevorrichtung nach Anspruch 1, **dadurch gekennzeichnet, dass** die Haltevorrichtung (22) als Halteorgane (25) Trennelemente (50, 72) umfasst, die dafür bestimmt sind, zumindest teilweise in die Sägespalte (24) zwischen den Scheiben (23) eingeführt zu werden, um letztere zu halten, wobei diese Trennelemente auf zumindest einen Halter (51, 74, 86) montiert sind, **dadurch**, dass die Trennelemente aus Drähten (50, 73), Bändern, dünnen Platten oder Wänden einer Dicke bestehen, die angemessen ist, damit sie in die Sägespalte (24) eingeführt werden können, und **dadurch**, dass der zumindest eine Träger (51) auf den Auflagetisch (18) montiert ist und von der passiven zur aktiven Position bewegt werden kann.

4. Sägevorrichtung nach Anspruch 3, **dadurch gekennzeichnet, dass** der zumindest eine Träger (51) über dem Stab (30) angebracht ist.

5. Sägevorrichtung nach Ansprüchen 2 und 3, **dadurch gekennzeichnet, dass** der zumindest eine Träger (51) über dem Gefäss (46) angebracht ist.

6. Sägevorrichtung nach Anspruch 3, **dadurch gekennzeichnet, dass** der zumindest eine Träger (51, 74, 86) in zumindest einem Gefäss (70, 80) angeordnet ist, das auf den Rahmen (10) montiert ist.

7. Sägevorrichtung nach Anspruch 6, **dadurch gekennzeichnet, dass** sie zumindest zwei Träger (86) umfasst, die in zumindest zwei Schubfächern (81) angeordnet sind, die gleitend im Gefäss (80) angebracht sind.

8. Vorrichtung nach Anspruch 3, **dadurch gekennzeichnet, dass** die Drähte (50, 73) in horizontalen und/oder schrägen Richtungen auf dem Träger (74, 86) aufgespannt sind, um sich kreuzende Drahtschichten zu bilden.

9. Sägevorrichtung nach Anspruch 1, **dadurch gekennzeichnet, dass** die Haltevorrichtung (22) einen U-förmigen Rahmen (60) umfasst, dessen Längsarme (61) dafür bestimmt sind, über federnde Teile (62) seitlich gegen die gesägten Scheiben (23) gedrückt zu werden.
